# EUROPÄISCHE PATENTANMELDUNG

(11) **EP 4 722 118 A1**
(43) Veröffentlichungstag der Anmeldung: **08.04.2026**
(21) Anmeldenummer: 25200565.7
(22) Anmeldetag: 05.09.2025
(51) Int. Cl.: B65D 3/12, B31B 50/28, B65D 3/14, B65D 3/04

(54) **BEHÄLTER UND VERFAHREN ZUM HERSTELLEN EINES BEHÄLTERS**

(30) Priorität: 01.10.2024 DE 102024128470
(71) Anmelder: Michael Hörauf Maschinenfabrik GmbH u. Co. KG, 73072 Donzdorf (DE)
(72) Erfinder: Unger, Jens Holger, 73734 Esslingen (DE)
(74) Vertreter: Patentanwälte Ruff, Wilhelm, Beier, Dauster & Partner mbB

(57) **Zusammenfassung**

Die Erfindung betrifft einen Behälter (10) aus Papier oder papierähnlichem Material mit einem Boden (18), einem, insbesondere hülsenartigen, Mantel (12) und einem Deckel (14), wobei der Boden (18) und der Mantel (12) als separate Teile aus Papier oder papierähnlichem Material gebildet und miteinander verbunden sind und wobei der Boden (18) und der Mantel (12) mittels einer umlaufenden ersten Zarge (20) flüssigkeitsdicht und luftdicht miteinander verbunden sind, bei dem eine Bodenfläche (28) des Bodens vom Innenraum des Behälters (10) aus gesehen wenigstens abschnittsweise nach außen gewölbt ist und ein unterer Rand der ersten Zarge (20), die den Boden (18) und den Mantel (12) verbindet, eine Standfläche für den Boden bildet.

## Beschreibung

Die Erfindung betrifft einen Behälter aus Papier oder papierähnlichem Material mit einem Boden, einem , insbesondere hülsenartigen, Mantel, wobei der Boden und der Mantel als separate Teile aus Papier oder papierähnlichem Material gebildet und miteinander verbunden sind und wobei der Boden und der Mantel mittels einer umlaufenden ersten Zarge flüssigkeitsdicht und luftdicht miteinander verbunden sind.

Bei mehrteiligen Behältern, insbesondere Dosen oder auch sogenannte Tubes, aus Papier oder papierähnlichem Material, die im befüllten Zustand luftdicht verschlossen werden, ergibt sich oft das Problem, dass sich der Behälter im befüllten und verschlossenen Zustand einzieht bzw. kollabiert, da sich das Volumen des Kopfraumgases, also des Gases im Kopfraum zwischen dem Flüssigkeitsspiegel und dem, dem Boden gegenüberliegenden und luftdicht verschlossenen Ende des Behälters, verringert. Eine solche Volumenverringerung des Kopfraumgases kann durch Abkühlen des Behälters oder auch durch chemische Prozesse, beispielsweise einer Reaktion des Kopfraumgases mit der Flüssigkeit im Innenraum, auftreten. Der Behälter ist luftdicht bzw. gasdicht, so dass kein Druckausgleich durch einen Stoffaustausch möglich ist. Ein eingezogener, deformierter bzw. teilweise kollabierter Behälter wird vom Verbraucher als unattraktiv bzw. beschädigt wahrgenommen und daher nicht gekauft. Dem Einziehen bzw. Kollabieren des Behälters kann durch aufwändige Maßnahmen entgegengewirkt werden, beispielsweise durch Kaltabfüllung und/oder Kühlung des Kopfraumgases vor dem luftdichten Verschließen des Behälters. Generell können solche Behälter nur über das Trinkloch bzw. Ausgussloch befüllt werden und eine Befüllung ist auch nur unter Belassung eines Kopfraums möglich. Mit anderen Worten kann der Behälter nicht vollständig befüllt werden, ohne dass Kopfraumgas in einem Kopfraum zwischen dem Flüssigkeitsspiegel und dem verschlossenen, oberen Ende des Behälters verbleibt. Der Grund hierfür ist, dass die abgefüllte Flüssigkeit beim Abfüllen schäumt oder spritzt. Der Kopfraum kann mit kaltem Stickstoff gespült werden, um den Restsauerstoffgehalt niedrig zu halten. Dies auch deshalb, da Restsauerstoff Einfluss auf das Produkt hat und das Produkt oxidieren kann und auch, um ein Abkühlen des Kopfraumgases und eine dadurch verursachte Volumenverringerung und die Erzeugung eines Unterdrucks im Behälter zu vermeiden. Behälter gleicher Größe werden teilweise auch mit, insbesondere geringfügig, verschiedenen Füllmengen abgefüllt, so dass sich auch unterschiedliche Kopfraumvolumina ergeben. Die bekannten Maßnahmen, die das Einziehen bzw. Kollabieren eines Behälters im befüllten und luftdicht verschlossenen Zustand verhindern können, sind vergleichsweise aufwändig.

Mit der Erfindung soll ein Behälter aus Papier oder papierähnlichem Material und ein Verfahren zum Herstellen des Behälters verbessert werden.

Erfindungsgemäß ist hierzu ein Behälter aus Papier oder papierähnlichem Material mit den Merkmalen von Anspruch 1 bzw. ein Verfahren mit den Merkmalen von Anspruch 10 vorgesehen. Vorteilhafte Weiterentwicklungen der Erfindung sind in den Unteransprüchen genannt.

Ein Behälter aus Papier oder papierähnlichem Material weist einen Boden und einen, insbesondere hülsenartigen, Mantel auf. Der Boden und der Mantel sind als separate Teile aus Papier oder papierähnlichem Material gebildet und miteinander verbunden. Der Boden und der Mantel werden jeweils aus separaten, flächigen Materialzuschnitten hergestellt. Der Boden und der Mantel sind mittels einer umlaufenden ersten Zarge flüssigkeitsdicht und luftdicht miteinander verbunden. Der Behälter ist an seinem, dem Boden gegenüberliegenden Ende luftdicht und flüssigkeitsdicht verschlossen. Eine Bodenfläche des Bodens ist vom Innenraum des Behälters aus gesehen wenigstens abschnittsweise nach außen gewölbt und ein unterer Rand der ersten Zarge, die den Boden und den Mantel verbindet, bildet eine Standfläche für den Behälter.

Die Bodenfläche kann nach dem Verbinden des Bodens mit dem Mantel gewölbt werden oder der Boden kann vor dem Verbinden mit dem Mantel so vorgeformt sein, dass die Bodenfläche bereits gewölbt ist. Der wesentliche Vorteil eines vom Innenraum aus gesehen nach außen gewölbten Bodens, also ein von außerhalb des Behälters gesehen konvexer Boden, ist, dass nach dem Befüllen und Verschließen des Behälters im Behälter entstehender Unterdruck durch eine Verformung ausschließlich des Bodens bzw. der Bodenfläche kompensiert wird. Der Mantel des Behälters zieht sich dann nicht ein, kollabiert oder verformt sich also nicht. Lediglich die Bodenfläche des Bodens, die nach außen gewölbt ist, wird in Richtung auf den Innenraum des Behälters zu eingezogen und kompensiert dadurch den im Behälter entstandenen Unterdruck. In überraschend einfacher Weise wird dadurch verhindert, dass nach dem Befüllen und Verschließen eines Behälters sich der Mantel des Behälters einzieht oder der Mantel kollabiert und der Behälter dadurch unattraktiv für einen Käufer wird. Der Käufer schaut vorrangig auf den Mantel und den Deckel des Behälters. Da sich bei dem erfindungsgemäßen Behälter gegebenenfalls lediglich der Boden verformt und sich beispielsweise die Wölbung des Bodens nur geringfügig verändert, fällt dies dem angesprochenen Verbraucher nicht auf und der Behälter wird gekauft. Um einen Deckel mit dem Mantel flüssigkeitsdicht und luftdicht zu verbinden, kann der Deckel beispielsweise mit einer zweiten Zarge luftdicht und flüssigkeitsdicht mit dem Mantel verbunden werden, wobei der Deckel im Rahmen der Erfindung auch in anderer Weise mit dem Mantel luftdicht und flüssigkeitsdicht verbunden werden kann. Im Rahmen der Erfindung kann der Behälter an seinem, dem Boden gegenüberliegenden Ende auch in anderer Weise als mit einem Deckel luftdicht und flüssigkeitsdicht verschlossen werden, beispielsweise durch Aufsetzen einer Platine oder durch Zusammendrücken des oberen Endes des Mantels und durch anschließendes Verkleben oder Versiegeln der dann aufeinanderliegenden Materiallagen.

Der erfindungsgemäße Behälter wird aus Papier, Pappe oder papierähnlichem Material hergestellt. Üblicherweise werden solche Behälter auch als Pappbehälter bezeichnet. Als papierähnliches Material wird ein Material bezeichnet, das sich ähnlich wie Papier oder Pappe verarbeiten lässt. Papier oder Pappe weist Fasern auf und kann infolgedessen praktisch nicht gedehnt werden und auch nur zu einem sehr geringen Umfang gestaucht werden. Papier, Pappe oder papierähnliches Material können insbesondere nicht tiefgezogen werden, allgemein nicht stark verformt werden. Bei der Herstellung des erfindungsgemäßen Behälters aus Papier, Pappe oder papierähnlichem Material müssen daher Mantel und Boden, insbesondere auch ein Deckel oder eine Platine, aus separaten, flächigen Materialzuschnitten hergestellt und dann flüssigkeitsdicht und luftdicht miteinander verbunden werden. Als papierähnliches Material wird beispielsweise auch Kunststoffmaterial angesehen, das sich nicht oder nur in sehr geringem Maße strecken lässt. Bei der Herstellung eines Behälters aus Papier, Pappe oder einem solchen papierähnlichem Material, insbesondere Kunststoffmaterial, müssen sowohl der Mantel, der Boden als auch der Außenmantel aus flächigen Materialzuschnitten hergestellt und in einem Überlappungsbereich flüssigkeitsdicht und luftdicht miteinander verbunden werden, beispielsweise verklebt werden.

Der Boden und der Mantel des Behälters sind mittels einer ersten Zarge flüssigkeitsdicht miteinander verbunden. Die Zarge wird beispielsweise dadurch gebildet, dass ein unterer Rand des Mantels um 180° um einen Rand eines Bodenkragens des Bodens umgeschlagen wird, wobei der Boden eine topfartige Form hat. Der Mantel und der Boden werden im Bereich der Zarge dann verpresst und aneinander angesiegelt. Beispielsweise wird Papier, Pappe oder papierähnliches Material verwendet, das siegelfähig beschichtet ist oder das eine Schicht aus siegelfähigem Material aufweist. Im Rahmen der Erfindung kann zur Bildung der Zarge auch der untere Rand des Bodens um den unteren Rand des Mantels umgeschlagen werden.

Zur Herstellung des Mantels und des Bodens, insbesondere auch eines Deckels oder einer Platine, wird in der Regel einseitig beschichtetes Papier, Pappe oder papierähnliches Material verwendet. Beispielsweise wird Papier, Pappe oder papierähnliches Material verwendet, das wenigstens einseitig mit einer siegelfähigen Kunststoffschicht beschichtet ist. Beim Herstellen der Zarge müssen der untere Rand des Mantels und der Boden dadurch lediglich erhitzt und verpresst werden, wobei sich eine flüssigkeitsdichte und luftdichte Siegelverbindung ergibt.

Prinzipiell ist im Rahmen der Erfindung auch das Auftragen von Heißkleber oder Leim auf die zu verbindenden Stellen der Materialzuschnitte möglich, auch im Bereich der Zargen.

In Weiterbildung der Erfindung ist die nach außen gekrümmte Bodenfläche von einem umlaufenden Bodenkragen umgeben, wobei der Bodenkragen vollständig in der ersten Zarge, die den Mantel und den Boden verbindet, aufgenommen ist.

Auf diese Weise liegt am fertigen, befüllbereiten Behälter dann kein Totraum zwischen der Innenseite des Mantels und der Außenseite des Bodenkragens. Der Innenraum des Behälters kann dadurch vor dem Befüllen sehr gut und vollständig sterilisiert werden.

In Weiterbildung der Erfindung ist der Bodenkragen zumindest an seinem oberen Rand, an dem der Bodenkragen in die Bodenfläche übergeht, stoffschlüssig mit der Innenseite des Mantels verbunden, insbesondere ist der Bodenkragen an seinem oberen Rand an die Innenseite des Mantels angesiegelt.

Auch auf diese Weise wird verhindert, dass zwischen dem Bodenkragen und der Innenseite des Mantels ein Spalt oder ein Totraum entsteht, der schlecht sterilisiert werden kann.

In Weiterbildung der Erfindung ist, in einer Schnittansicht des Behälters gesehen, wobei die Schnittebene eine Mittellängsachse des Behälters enthält, der tiefste Punkt des nach außen gewölbten Bodens maximal um das Einfache bis Zweifache der Materialstärke des Bodens, insbesondere um 1 mm bis 2 mm, oberhalb der Standfläche des Behälters angeordnet.

Die Standfläche ist durch den unteren Rand der ersten Zarge gebildet. Der Boden ist in Schnittansicht maximal bis kurz vor den unteren Rand der ersten Zarge herausgewölbt. Die Standfestigkeit des Behälters wird durch den gewölbten Boden damit nicht beeinträchtigt. Die Wölbung des Bodens kann durch eventuell im Behälter entstehenden Unterdruck oder auch Überdruck verändert werden, ohne dass dies dem äußeren Erscheinungsbild des Behälters, wenn dieser verkaufsbereit im Regal steht, schadet.

In Weiterbildung der Erfindung ist, in einer Schnittansicht des Behälters gesehen, wobei die Schnittebene eine Mittellängsachse des Behälters enthält, der tiefste Punkt auf der Innenseite des nach außen gewölbten Bodens um 4 mm bis 10 mm unterhalb des Übergangs zwischen der Bodenfläche und dem Bodenkragen angeordnet.

Auf diese Weise kann die Bodenfläche des Bodens ausreichend beweglich gestaltet werden, um innerhalb des Behälters entstehenden Unterdruck zu kompensieren, und dennoch wird das Material des Bodens nicht übermäßig verformt und es ist dadurch nicht zu befürchten, dass das Material des Bodens Schaden nimmt oder gar seine Flüssigkeitsdichtigkeit beeinträchtigt wird.

In Weiterbildung der Erfindung ist in einer Schnittansicht des Behälters gesehen, wobei die Schnittebene eine Mittellängsachse des Behälters enthält, die gesamte Bodenfläche nach außen gewölbt.

Auf diese Weise kann ausreichend Raum bzw. Beweglichkeit der Bodenfläche geschaffen werden, um gegebenenfalls im Behälter entstehenden Unterdruck zu kompensieren, und das Material des Bodens wird nicht übermäßig beansprucht.

In Weiterbildung der Erfindung weist der Boden am Übergang zwischen Bodenkragen und Bodenfläche eine ringförmige Einprägung auf.

Der Boden hat vor dem Verbinden mit dem Mantel eine topfartige Form mit einem Bodenkragen und einer Bodenfläche. Wenn der Boden vorgeformt ist und die Bodenfläche vor dem Verbinden bereits nach außen gewölbt ist, dann liegt die ringförmige Einprägung am Übergang zwischen Bodenkragen und Bodenfläche, wobei diese Einprägung eine scharnierartige Stelle bildet. Wenn zunächst ein topfförmiger Bodenrohling erstellt wird und der Bodenrohling mit dem Mantel verbunden wird, dann liegt die ringförmige Einprägung innerhalb des Bodenrohlingkragens und bildet eine scharnierartige Stelle, an der der Bodenrohlingkragen beim Wölben der Bodenfläche abgebogen wird. Der vom unteren Rand des Bodenrohlingkragens gesehen oberhalb der Einprägung liegende Abschnitt des Bodenrohlingkragens bildet im fertig ausgeformten Zustand des Bodens dann einen Teil der Bodenfläche. Am fertigen Behälter liegt die ringförmige Einprägung dann am Übergang zwischen Bodenkragen und Bodenfläche und bildet eine scharnierartige Stelle.

In Weiterbildung der Erfindung weist die Bodenfläche mehrere strahlenförmig auf den Mittelpunkt der Bodenfläche zulaufende linienförmige Einprägungen auf.

Mittels solcher strahlenförmig auf den Mittelpunkt der Bodenfläche zulaufender linienförmiger Einprägungen kann ein definiertes Verformen des nach außen gewölbten Bodens ermöglicht werden. Speziell wird dann, wenn innerhalb des luftdicht verschlossenen Behälters ein Unterdruck entsteht, ein kontrollierter Faltenwurf bei der Verformung der Bodenfläche erreicht.

In Weiterbildung der Erfindung gehen die strahlenförmig angeordneten linienförmigen Einprägungen wenigstens teilweise von der ringförmigen Einprägung aus.

Am fertigen Behälter liegt die ringförmige Einprägung am Übergang zwischen Bodenkragen und Bodenfläche und die linienförmigen Einprägungen gehen dann wenigstens teilweise von dem Übergang zwischen Bodenkragen und Bodenfläche aus, so dass ein kontrollierter Faltenwurf der gesamten Bodenfläche ermöglicht ist.

In Weiterbildung der Erfindung ist ein Deckel aus Papier oder papierähnlichem Material vorgesehen, wobei der Deckel und der Mantel flüssigkeitsdicht und luftdicht miteinander verbunden sind.

Der nach dem Befüllen des Behälters mit Kopfraumgas gefüllte Kopfraum liegt dann zwischen dem Flüssigkeitsspiegel und der Unterseite des Deckels.

In Weiterbildung der Erfindung ist ein dem Boden gegenüberliegendes Ende des Mantels flüssigkeitsdicht und luftdicht verschlossen.

Zum Verschließen des Behälters ist nicht notwendigerweise ein Deckel erforderlich. Es gibt zahlreiche Möglichkeiten, den Mantel flüssigkeitsdicht und luftdicht zu verschließen, wobei in allen Fällen die Problematik besteht, dass ein Volumenverringerung des Kopfraumgases auftreten kann und dadurch das äußere Erscheinungsbild des Behälters durch Verformung nachteilig beeinflusst wird.

In Weiterbildung der Erfindung ist das dem Boden gegenüberliegenden Ende des Mantels mit einer Platine aus Papier oder papierähnlichem Material, aus Kunststoff oder aus metallischem Material, insbesondere Aluminium, verschlossen.

Sobald die Platine, die beispielsweise auch als stabile Folie ausgebildet sein kann, eine gewisse Druckfestigkeit aufweist, kann sich im befüllten Behälter ein Unterdruck ausbilden, der dann wiederum zu einer Deformation des Mantels des Behälters führen kann. Auch hier schafft die Erfindung Abhilfe, indem der Boden eingezogen werden kann, so dass eine Deformation des Mantels oder der Platine verhindert wird.

In Weiterbildung der Erfindung ist der Mantel an dem, dem Boden gegenüberliegenden Ende des Mantels in Form wenigstens zweier parallel zueinander angeordneten Materiallagen zusammengedrückt, wobei die Materiallagen miteinander verklebt oder versiegelt sind, so dass der Mantel an dem, dem Boden gegenüberliegenden Ende flüssigkeitsdicht und luftdicht verschlossen ist.

Ein solcher Behälter wird auch als Tube bezeichnet. Der Mantel eines solchen Behälters ist zwar durch seine Form stabiler als ein Mantel in Form einer Zylinderhülse, dennoch kann ein Unterdruck im Behälter den Mantel verformen. Der erfindungsgemäß gewölbte Boden kann eine solche Verformung des Mantels verhindern.

Die der Erfindung zugrunde liegende Aufgabe wird auch durch ein Verfahren zum Herstellen eines erfindungsgemäßen Behälters gelöst, bei dem das Wölben einer Bodenfläche des Bodens vom Innenraum des Behälters aus gesehen nach außen vorgesehen ist.

Eine solche, vom Innenraum des Behälters aus gesehen nach außen gewölbte Bodenfläche ermöglicht es, einen innerhalb des luftdicht verschlossenen Behälters gegebenenfalls entstehenden Unterdruck zu kompensieren, indem die Wölbung des Bodens verringert wird und/oder im Bereich der Bodenfläche ein kontrollierter Faltenwurf entsteht. Indem ein innerhalb des Behälters entstehender Unterdruck lediglich die Bodenfläche verformt, bleiben der Mantel und der Deckel des Behälters hingegen ohne Verformung. Der Behälter bleibt dadurch optisch attraktiv, da er an Verkaufsstellen immer mit dem Boden nach unten aufgestellt wird. Das Wölben der Bodenfläche des Bodens vom Innenraum des Behälters aus gesehen nach außen kann entweder nach dem Verbinden des Bodens mit dem Mantel mittels der ersten Zarge erfolgen oder es kann auch ein Vorformen des Bodens mit der Wölbung vor der Verbindung des Bodens mit dem Mantel vorgesehen sein. Das Wölben der Bodenfläche kann durch Erwärmen des Materials des Behälters unterstützt werden, so dass insbesondere eine Kunststoffbeschichtung des Papiers, der Pappe oder des papierähnlichen Materials leichter verformbar wird, und dass nach dem Abkühlen die Bodenfläche des Bodens eine Wölbung beibehält.

In Weiterbildung der Erfindung ist das Verbinden des Bodens mit dem Mantel mittels der ersten Zarge und das Ansaugen der Außenseite der Bodenfläche nach dem Verbinden des Bodens mit dem Mantel zum Wölben des Bodens und/oder das Druckbeaufschlagen der Innenseite des Bodens, die dem Innenraum des Behälters zugewandt ist, zum Wölben des Bodens vorgesehen.

Das Wölben des Bodens kann durch Ansaugen der Außenseite des Bodens und/oder durch Druckbeaufschlagen des Innenraums des Bodens mittels Gasdruck oder auch mittels eines Stempels bewirkt werden. Das Ansaugen des Boden ist im Rahmen der Erfindung bevorzugt, damit der Innenraum des Behälters nicht verschmutzt oder beeinträchtigt wird.

In Weiterbildung der Erfindung ist das seitliche Abstützen einer Innenseite der Zarge zwischen Mantel und Boden beim Wölben des Bodens vorgesehen.

In Weiterbildung der Erfindung ist das seitliche Abstützen der Innenseite der Zarge über die gesamte Höhe der Innenseite der Zarge beim Wölben des Bodens vorgesehen.

Durch Abstützen der Innenseite der Zarge, insbesondere über die gesamte Höhe der Innenseite der Zarge beim Wölben des Bodens, wird verhindert, dass die Siegelnaht bzw. Siegelung im Bereich der Zarge beim Wölben des Bodens beschädigt wird. Insbesondere wird vermieden, dass die Kunststofflagen auf der Innenseite des Behälters beim Wölben des Bodens abreißen und das Trägermaterial, meist Papier, freisetzen. Indem die Zarge über die gesamte Höhe der Innenseite der Zarge beim Wölben der Bodenfläche abgestützt wird, kann die Bodenfläche genau bis zur Oberkante der Siegelnaht bzw. Siegelung herausgezogen werden. Dadurch werden Toträume vermieden und es wird beispielsweise ein umlaufender Spalt vermieden, wobei solche Toträume nicht oder nur schlecht sterilisierbar sind.

In Weiterbildung der Erfindung ist das Einprägen einer ringförmigen Einprägung in einen flächigen, insbesondere kreisrunden, Materialzuschnitt für den Boden und das Verformen des Materialzuschnitts zu einem topfartigen Bodenrohling mit einem umlaufenden Bodenrohlingkragen und einer Bodenrohlingfläche vorgesehen, wobei die ringförmige Einprägung am Bodenrohling innerhalb des Bodenkragens angeordnet und zwischen der Einprägung und dem Übergang zwischen Bodenrohlingkragen und Bodenrohlingfläche ein Abstand liegt.

In Weiterbildung der Erfindung liegt ein Abstand zwischen der Einprägung und dem Übergang zwischen Bodenrohlingkragen und Bodenrohlingfläche zwischen 1mm und 6mm, vorzugsweise zwischen 2 mm und 3 mm.

In Weiterbildung der Erfindung ist das Verbinden von Bodenrohling und Mantel mittels der ersten Zarge vorgesehen, so dass die Einprägung am oberen Ende der ersten Zarge angeordnet ist.

In Weiterbildung der Erfindung ist das Ansiegeln des Bodenrohlingkragens an die Innenseite des Mantels wenigstens in einem umlaufenden Siegelbereich unterhalb der Einprägung vorgesehen, wobei sich der Siegelbereich bis zu der Einprägung erstreckt.

Das Ansiegeln erfolgt beim Herstellen der ersten Zarge, so dass dann keine Flüssigkeit in die Zarge eindringen kann und auch kein Totraum oder Spalt zwischen Mantel und Bodenkragen existiert, der sich nicht sterilisieren lässt und in den Flüssigkeit eindringen könnte.

In Weiterbildung der Erfindung ist das Vorformen eines, insbesondere kreisrunden, flächigen Materialzuschnitts zu einem topfartigen Boden mit einem umlaufenden Bodenkragen und einer Bodenfläche vorgesehen, wobei ausgehend von einem umlaufenden Übergang zwischen dem Bodenkragen und der Bodenfläche die Bodenfläche nach außen gewölbt ist, und das Verbinden des vorgeformten Bodens mit dem Mantel mittels der ersten Zarge ist vorgesehen.

In Weiterbildung der Erfindung ist das flüssigkeitsdichte und luftdichte Verschließen eines dem Boden gegenüberliegenden Ende des Mantels mittels eines Deckels aus Papier oder papierähnlichem Material, das flüssigkeitsdichte und luftdichte Verschließen mittels einer Platine aus Papier oder papierähnlichem Material, aus Kunststoff oder metallischem Material, insbesondere Aluminium, oder das flüssigkeitsdichte und luftdichte Verschließen eines dem Boden gegenüberliegenden Ende des Mantels durch Zusammendrücken des Mantels in Form zweier parallel zueinander angeordneten Materiallagen, wobei die Materiallagen miteinander verklebt oder versiegelt sind, vorgesehen.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der unterschiedlichen Ausführungsformen lassen sich dabei in beliebiger Weise miteinander kombinieren, ohne den Rahmen der Erfindung zu überschreiten. Dies gilt auch für die Kombination von Einzelmerkmalen ohne weitere Einzelmerkmale, mit denen sie im Zusammenhang dargestellt und/oder beschrieben sind. In den Zeichnungen zeigen:
- Fig. 1: einen erfindungsgemäßen Behälter gemäß einer ersten Ausführungsform in einer Ansicht von schräg oben,
- Fig. 2: eine Schnittansicht eines erfindungsgemäßen Behälters vor dem Wölben des Bodens,
- Fig. 3: eine vergrößerte Einzelheit der Schnittansicht der Fig. 2,
- Fig. 4: einen fertiggestellten erfindungsgemäßen Behälter in einer Ansicht von schräg unten,
- Fig. 5: eine Schnittansicht des erfindungsgemäßen Behälters beim Wölben des Bodens an einem lediglich teilweise dargestellten Werkzeug,
- Fig. 6: eine vergrößerte Einzelheit aus Fig. 5,
- Fig. 7: eine Schnittansicht des fertiggestellten erfindungsgemäßen Behälters,
- Fig. 8: eine vergrößerte Einzelheit aus Fig. 7,
- Fig. 9: einen flächigen Materialstreifen mit mehreren, kreisrunden Materialzuschnitten zur Herstellung jeweils eines Bodens für den erfindungsgemäßen Behälter,
- Fig. 10: einen Bodenrohling für den erfindungsgemäßen Behälter,
- Fig. 11: eine Schnittansicht des Bodenrohlings der Fig. 10,
- Fig. 12: eine Ansicht eines vorgeformten Bodens für den erfindungsgemäßen Behälter,
- Fig. 13: eine Schnittansicht des Bodens der Fig. 12,
- Fig. 14: einen erfindungsgemäßen Behälter gemäß einer zweiten Ausführungsform von schräg oben,
- Fig. 15: eine Schnittansicht des Behälters der Fig. 14,
- Fig. 16: einen erfindungsgemäßen Behälter gemäß einer dritten Ausführungsform von schräg oben,
- Fig. 17: den Behälter der Fig. 16 von schräg unten und
- Fig. 18: den Behälter der Fig. 16 von der Seite.

Die Darstellung der Fig. 1 zeigt einen erfindungsgemäßen Behälter 10 aus Papier, Pappe oder papierähnlichem Material, der einen zylinderförmigen Mantel 12 und einen topfartigen Deckel 14 aufweist, der eine in Fig. 1 nicht sichtbare Trinköffnung aufweist, die mit einem sogenannten Pull-Tab 16 flüssigkeitsdicht und luftdicht verschlossen ist, und der einen in Fig. 1 nicht erkennbaren Boden 18 aufweist.

Der Mantel 12, der Deckel 14 und der Boden 18 sind jeweils aus einem flächigen Materialzuschnitt hergestellt. Der Mantel 12 ist aus einem rechteckigen Materialzuschnitt hergestellt, der zu einer zylinderförmigen Hülse gerollt wird und dann in einem in Fig. 1 nicht erkennbaren Überlappungsbereich miteinander verklebt wird.

Der Boden 18 ist aus einem kreisrunden Materialzuschnitt hergestellt und weist eine topfartige Form auf. Mehrere ebene Materialzuschnitte zur Herstellung eines Bodens 18 sind in Fig. 9 dargestellt.

Der Deckel 14 wird ebenfalls aus einem kreisrunden Materialzuschnitt hergestellt und hat ebenfalls eine topfartige Form.

Der Mantel 12 und der Boden 18 sind mittels einer ersten Zarge 20 miteinander verbunden, wobei der Aufbau der ersten Zarge in Fig. 6 gut zu erkennen ist. Ein unterer Rand des zylinderförmigen Mantels 12 wird um einen unteren Rand eines Bodenkragens des Bodens 18 geschlagen und der Bodenkragen ist dann zwischen dem umgeschlagenen Abschnitt des Mantels 12 und dem unteren Ende des nicht umgeschlagenen Bereichs aufgenommen. Die dann aufeinanderliegenden drei Materialschichten werden miteinander verpresst und gleichzeitig erhitzt. Zwischen den einzelnen Materiallagen ist eine siegelfähige Beschichtung oder eine siegelfähige Schicht vorgesehen, so dass sich beim Ausbilden der Zarge der Bodenkragen und der Mantel flüssigkeitsdicht und luftdicht miteinander verbinden.

In gleicher Weise wird eine zweite Zarge 22 ausgebildet, die den Deckel 14 und den Mantel 12 flüssigkeitsdicht und luftdicht miteinander verbindet. Das Pull-Tab 16 wird nach dem Befüllen des Behälters 10 auf das Trinkloch bzw. an das Trinkloch angrenzende Bereiche der Deckeloberseite des Deckels 14 aufgebracht und mit der Deckeloberseite stoffschlüssig verbunden, insbesondere durch Ansiegeln verbunden.

Der Behälter 10 ist nach dem Befüllen und dem Anbringen des Pull-Tabs 16 flüssigkeitsdicht und luftdicht verschlossen.

Das Befüllen des Behälters 10 kann nicht vollständig, sondern nur bis kurz unter die Unterseite des Deckels 14 erfolgen. Denn beim Befüllen schäumt und/oder spritzt die abgefüllte Flüssigkeit, so dass dadurch zwangsläufig Gas in den Innenraum des Behälters 10 gelangt. Auch muss die Oberseite des Deckels 14 vor dem Aufbringen des Pull-Tabs 16 frei von Flüssigkeit sein, da sich ansonsten der Pull-Tab 16 nicht flüssigkeitsdicht und gasdicht mit der Oberseite des Deckels 14 verbinden lässt.

Nach dem Befüllen des Behälters 10 und dem flüssigkeitsdichten und luftdichten Verschließen des Behälters 10 existiert somit oberhalb des Flüssigkeitsspiegels der in den Behälter 10 eingefüllten Flüssigkeit und der Unterseite des Deckels 14 ein Kopfraum. Dieser Kopfraum ist mit einem Kopfraumgas gefüllt. Dieses Kopfraumgas kann Luft sein oder bei Flüssigkeiten, die mit dem Restsauerstoff im Kopfraumgas reagieren können, beispielsweise auch Stickstoff, wenn nach dem Befüllen des Behälters der Kopfraum mit Stickstoff gespült wird. Innerhalb des Kopfraums kann nun nach dem Befüllen und Verschließen des Behälters 10 ein Unterdruck entstehen. Dies kann durch das Abkühlen des Kopfraumgases oder auch durch eine chemische Reaktion des Kopfraumgases mit der abgefüllten Flüssigkeit im Behälter 10 erfolgen.

Um nun zu vermeiden, dass sich der Mantel 12 oder der Deckel 14 des Behälters 10 einzieht bzw. kollabiert, ist erfindungsgemäß der Boden 18 vom Innenraum des Behälters 10 aus nach außen gewölbt. Dieser nach außen gewölbte Boden 18 kann sich bei Entstehen eines Unterdrucks im Innenraum des Behälters 10 verformen und beispielsweise in Richtung auf den Innenraum des Behälters zu verformen. Dadurch behält der Behälter 10 auch beim Entstehen eines Unterdrucks die in Fig. 1 sichtbare makellose zylindrische Form des Mantels 12 mit ebenem Deckel 14 bei. Dadurch wird verhindert, dass der Behälter 10 unattraktiv erscheint und nicht gekauft wird. Beim Verkauf wird der Behälter 10 in aller Regel in der in Fig. 1 dargestellten Position aufgestellt, in der der Boden 18 nicht erkennbar ist. Ein angesprochener, potenzieller Käufer sieht also den Boden 18 nicht und kann infolgedessen auch nicht wahrnehmen, dass der Boden 18 gegebenenfalls zwischen dem Befüllen und dem Kauf sich in seiner Form verändert hat.

Fig. 7 zeigt eine Schnittansicht des fertiggestellten Behälters vor dem Befüllen. Eine Schnittebene enthält eine Mittellängsachse des Behälters 10. Zu erkennen ist, dass der Deckel 14 und der Mantel 12 mittels der zweiten Zarge 22 miteinander verbunden sind und dass der Mantel 12 und der Boden 18 mittels einer ersten Zarge 20 miteinander verbunden sind. Eine Trinköffnung 24 im Deckel 14 ist im Zustand der Fig. 7 noch nicht mittels eines Pull-Tabs, siehe Fig. 1, verschlossen.

Es ist in Fig. 7 und in der vergrößerten Ansicht einer Einzelheit aus Fig. 7 in Fig. 8 zu erkennen, dass der Boden 18 einen Bodenkragen 26 und eine Bodenfläche 28 aufweist. Der Bodenkragen 26 ist zwischen der Innenseite des Mantels 12 und einem umgeschlagenen Abschnitt 30 des Mantels 12 aufgenommen. Der umgeschlagene Abschnitt 30, der Bodenkragen 26 und der Abschnitt des Mantels 12, der am unteren Rand des Mantels 12 gegenüber dem umgeschlagenen Abschnitt 30 liegt, sind miteinander verpresst, stoffschlüssig miteinander verbunden, beispielsweise mittels Siegeln, und bilden die erste Zarge 20. Die erste Zarge 20 verbindet den Mantel 12 und den Boden 18 flüssigkeitsdicht und luftdicht.

Die Bodenfläche 28 ist vom Innenraum des Behälters 10 aus gesehen nach außen gewölbt. Die gesamte Bodenfläche 28 ist nach außen gewölbt, also ausgehend vom Übergang zwischen dem Bodenkragen 26 und der Bodenfläche 28 ist die Bodenfläche 28 durchgängig gewölbt. Die Bodenfläche 28 hat dadurch die Form eines Abschnitts einer Kugelfläche oder eine umgedrehte Kappenform.

Es ist zu erkennen, dass sich die erste Zarge 20 bis zum oberen Ende des Bodenkragens 26 erstreckt. Oberhalb der ersten Zarge 20 ist der Boden dadurch bereits abgebogen und der Bodenkragen 26 geht in die Bodenfläche 28 über. Zwischen dem Bodenkragen 26 und der Innenseite des Mantels 12 entsteht dadurch kein umlaufender Spalt und damit auch kein Totraum, der vor dem Befüllen nicht oder nicht vollständig sterilisierbar ist.

Der vom Innenraum des Behälters 10 nach außen gewölbte Boden 18 ermöglicht es, einen innerhalb des Behälters 10, wenn dieser befüllt und luftdicht verschlossen ist, entstehenden Unterdruck zu kompensieren. Zur Kompensation eines solchen Unterdrucks bewegt sich die gewölbte Bodenfläche 28 abschnittsweise nach oben oder legt sich kontrolliert in Falten. Dies ist für einen angesprochenen potenziellen Käufer nicht zu erkennen und insbesondere kann durch die kontrollierte Verformung der Bodenfläche 28 erreicht werden, dass sich der Mantel 12 und der Deckel 14, die für einen potenziellen Käufer, beispielsweise in einem Verkaufsregal, erkennbar sind, nicht deformieren.

Fig. 9 zeigt einen Materialstreifen 32 aus mit Kunststoff beschichtetem Papier oder Pappe. Der Materialstreifen 32 kann beispielsweise auch aus einem papierähnlichen Kunststoffmaterial bestehen. Aus dem flächigen Materialstreifen 32 werden kreisrunde Materialzuschnitte 34 ausgestanzt, die jeweils zur Herstellung eines Bodens 18 verwendet werden. Die kreisrunden Materialzuschnitte 34 können im Rahmen der Erfindung mit einer Einprägung versehen werden, die aus einer kreisrunden Nut bzw. Einprägung 36 und mehreren, strahlenförmig auf den Mittelpunkt des Materialzuschnitts 34 zulaufenden linienförmigen Einprägungen 38 besteht. Die linienförmigen Einprägungen 38 gehen von der ringförmigen Einprägung 36 aus und enden vor dem Mittelpunkt des Materialzuschnitts 34. Die linienförmigen Einprägungen 38 sind voneinander beabstandet, insbesondere schneiden oder berühren sich die linienförmigen Einprägungen 38 nicht.

Im Rahmen der Erfindung kann die ringförmige Einprägung 36 und/oder können die linienförmigen Einprägungen 38 auch weggelassen werden. Die ringförmige Einprägung 36 ist dafür vorgesehen, eine scharnierartige Struktur beim Wölben des Bodens zu bilden. Die linienförmigen Einprägungen 38 sind dafür vorgesehen, dann, wenn sich die Bodenfläche 28 beim Entstehen eines Unterdrucks im Innenraum des Behälters 10 verformt, einen kontrollierten Faltenwurf zu ermöglichen.

Die Fig. 12 und 13 zeigen einen fertiggestellten Boden 18. Der Boden 18 kann vor dem Einsetzen in den Mantel 12, also vor dem Verbinden mit dem Mantel 12, vorgeformt werden, so dass er im Zustand der Fig. 12 und 13 mit dem Mantel 12 verbunden wird.

Alternativ kann der Materialzuschnitt 34 auch zunächst zu einem Bodenrohling 40 verformt werden, wie er in Fig. 10 und Fig. 11 dargestellt ist. Dieser Bodenrohling 40 kann dann mit dem Mantel 12 flüssigkeitsdicht verbunden werden, siehe Fig. 2 und Fig. 3, und erst nach dem Verbinden mit dem Mantel 12 wird die Bodenfläche 28 des Bodens 18 vom Innenraum des Behälters 10 aus gesehen nach außen gewölbt, siehe Fig. 5 und Fig. 6.

Der Bodenrohling 40 weist eine topfartige Form mit einem Bodenrohlingkragen 42 und einer Bodenrohlingfläche 44 auf. Der Bodenrohlingkragen 42 weist eine umlaufende Nut auf, die sich von der Außenseite des Bodenrohlingkragens 42 nach innen erstreckt und die durch die ringförmige Einprägung 36, vgl. Fig. 9, gebildet ist.

Oberhalb der ringförmigen Einprägung 36 erstreckt sich der Bodenrohlingkragen 42 noch um einen Bereich 46 weiter, bevor er an einer umlaufenden Abbiegung 48 in die Bodenrohlingfläche 44 übergeht. Die Bodenrohlingfläche 44 ist eben ausgebildet, siehe die Schnittansicht der Fig. 11, und weist die mehreren linienförmigen Einprägungen 38 auf, die strahlenförmig nach innen verlaufen und die jeweils eine flache Nut ausbilden, die sich in der Ansicht der Fig. 10 nach unten erstreckt. Im Bereich 46 und im Übergangsbereich 48 sind die Einprägungen 38 nicht mehr dargestellt, da dort die Einprägungen beim Abbiegen des Bodenrohlingkragens 42 wieder vollständig aus dem Materialzuschnitt herausgedrückt werden.

Die Schnittansicht der Fig. 11 lässt die umlaufende Nut bzw. die umlaufende Einprägung 36 im Bodenrohlingkragen 42 und auch den Bereich 46 des Bodenrohlingkragens 42 erkennen, der den Bodenrohlingkragen oberhalb der Einprägung 36 fortsetzt. Der Übergangsbereich 48 bildet eine rechtwinklige Abbiegung und damit den Übergang vom Bodenrohlingkragen 42 in die ebene Bodenrohlingfläche 44.

Gemäß einer bevorzugten Ausführungsform der Erfindung wird der Bodenrohling 40, siehe Fig. 2 und Fig. 3, flüssigkeitsdicht und luftdicht mittels der ersten Zarge 20 mit dem Mantel 12 verbunden. Es ist Fig. 2 und Fig. 3 zu entnehmen, dass die umlaufende Einprägung 36 genau oberhalb der ersten Zarge 20 liegt. Mit anderen Worten wird der untere Rand des Mantels 12 so weit umgeschlagen bzw. der Bodenkragen wird so weit in den Umschlag des Mantels 12 eingeführt, bis die Einprägung 36 am oberen Rand des umgeschlagenen Abschnitts des Mantels 12 anliegt. In diesem Zustand wird die Zarge 20 ausgebildet und der innerhalb des Umschlags angeordnete Abschnitt des Bodenkragens 42 wird mit dem Mantel 12 stoffschlüssig verbunden, beispielsweise mittels Siegeln, so dass die Zarge 20 dann den Bodenrohling 40 und den Mantel 12 flüssigkeitsdicht und luftdicht miteinander verbindet.

Es ist Fig. 2 und Fig. 3 zu entnehmen, dass der Bereich 46, der den Bodenrohlingkragen 42 oberhalb der Einprägung 36 fortsetzt, oberhalb der Zarge 20 angeordnet ist. Der Bereich der Einprägung 36 und der Bereich 46 sind somit nicht stoffschlüssig mit der Innenseite des Mantels 12 verbunden. Infolgedessen kann der Bereich 46 um die Einprägung 36, die einen scharnierartigen Bereich bildet, abgebogen werden, so dass sich letztendlich die in Fig. 7 und Fig. 8 dargestellte gewölbte Form der Bodenfläche 28 ergibt.

Um den Behälter der Fig. 2 und der Fig. 3 fertigzustellen, muss die vom Innenraum des Behälters 10 nach außen gewölbte Bodenfläche 28 hergestellt werden. Hierzu wird der Behälter 10 im Zustand der Fig. 2 und Fig. 3 auf ein Werkzeug 50 aufgesetzt, siehe Fig. 5, das einen Anschlag für den unteren Rand der ersten Zarge 20, die die Standfläche des Behälters 10 bildet, aufweist und das die Innenseite der Zarge 20 seitlich abstützt. Dies wird mittels einer umlaufenden Ringfläche 52 des Werkzeugs 50 bewirkt, wobei die Ringfläche 52 an der Innenseite der Zarge 20 anliegt. Die Ringfläche 52 stützt die Innenseite der Zarge vollständig ab.

Das Werkzeug 50 weist weiter eine nach innen gewölbte Anlagefläche 54 auf, an die die Bodenrohlingfläche zur Ausbildung der Bodenfläche 28 angelegt wird.

Hierzu wird über Unterdruckkanäle 56 im Werkzeug 50 die außenliegende Unterseite der Bodenrohlingfläche angesaugt, bis die Außenseite der Bodenrohlingfläche an der Anlagefläche 54 anliegt und dadurch die gewölbte Bodenfläche 28 hergestellt ist. Wird der Unterdruck in den Ansaugkanälen 56 abgeschaltet, bewegt sich die Bodenfläche 28 wieder ein Stück von der Anlagefläche 54 weg. Dieser Zustand ist in Fig. 5 und Fig. 6 dargestellt. Es ist aber zu erkennen, dass der Bereich 46 sowie auch die Abbiegung 48 des Bodenrohlings 40 nun Teil der Bodenfläche 28 bilden. Eine Abbiegung zwischen dem Bodenkragen 26 und der Bodenfläche 28 liegt in dem Bereich, in dem am Bodenrohling 40 die Einprägung 36 vorhanden war. Der Bereich 46 bildet nun den äußeren Randbereich der Bodenfläche 28 und der Bereich 48, der am Bodenrohling 40 die Abbiegung zwischen dem Bodenrohlingkragen 42 und der Bodenrohlingfläche 44 gebildet hatte, bildet nun ebenfalls Teil der Bodenfläche 28.

In der Darstellung der Fig. 6 ist die Positionierung der Einprägung 36, des Bereichs 46 und des Übergangs 48 mit gestrichelten Pfeilen eingezeichnet. Durch die Verformung des Bodenrohlings 40 in diesen Bereichen sind diese im fertiggestellten Zustand des Behälters 10 nicht mehr zu erkennen. Es ist dabei festzustellen, dass die Einprägung 36, der Bereich 46 sowie der Übergang 48 lediglich so stark verformt werden, dass eine Kunststoffbeschichtung des Bodenrohlings 40 nicht beschädigt wird und die fertiggestellte Bodenfläche sowie der fertiggestellte Behälter 10 somit flüssigkeitsdicht und luftdicht sind.

Fig. 14 zeigt einen erfindungsgemäßen Behälter 50 gemäß einer zweiten Ausführungsform. Der Behälter 50 weist einen hülsenförmigen Mantel 52 und einen gewölbten Boden auf, der in Fig. 14 nicht zu erkennen ist. Der Mantel ist an seinem, dem Boden gegenüberliegenden Ende mit einer flachgedrückten Mundrolle 54 versehen. Auf diese flachgedrückte Mundrolle ist eine ebene Platine 56 aus Papier oder papierähnlichem Material aufgesetzt und mit der Oberseite der flachgedrückten Mundrolle 54 flüssigkeitsdicht und luftdicht verbunden, beispielsweise mittels Ansiegeln. Die Platine 56 kann aus Papier oder papierähnlichem Material, aus Kunststoff oder auch aus metallischem Material, beispielsweise Aluminium, ausgebildet sein und dann, wenn sie aus Kunststoff oder metallischem Material besteht, als stabile Folie ausgebildet sein.

Fig. 15 zeigt eine Schnittansicht des Behälters 50. Zu erkennen ist der vom Innenraum des Behälters 50 nach außen hin gewölbte Boden 58, der in gleicher Weise wie der Boden des Behälters 10 mit dem Mantel 52 verbunden ist, nämlich mittels einer Zarge, vgl. auch Fig. 8. In Fig. 15 ist die flachgedrückte Mundrolle 54 im Schnitt zu erkennen. Zur Herstellung der flachgedrückten Mundrolle 54 wird zunächst der obere Rand des Mantels 52 über seinen gesamten Umfang nach außen gerollt. Dieses Einrollen erfolgt für einen Winkel von annähernd 180°. Anschließend wird diese Mundrolle dann flachgedrückt, so dass die in Fig. 15 dargestellte Form der flachgedrückten Mundrolle 54 entsteht. Die flachgedrückte Mundrolle 54 weist eine ebene, ringförmige Oberseite auf. Auf diese Oberseite der flachgedrückten Mundrolle 54 wird die Platine 56 aufgesetzt. Wie auch in Fig. 14 zu erkennen ist, weist die Platine 56 eine allgemein kreisrunde Form mit einer Aufreißlasche 60 auf, wobei die Aufreißlasche 60 sich ausgehend von der Kreisform nach außen erstreckt. An der Aufreißlasche 60 kann die Platine 56 ergriffen und von der Oberseite der flachgedrückten Mundrolle 54 abgezogen werden, um den Behälter 50 zu öffnen.

Die Platine 60 ist zweckmäßigerweise auf ihrer Unterseite, die auf der flachgedrückten Mundrolle aufliegt, mit einer siegelfähigen Schicht versehen. In gleicher Weise ist die Oberseite der flachgedrückten Mundrolle 54 mit einer siegelfähigen Schicht versehen. Um den Innenraum des Behälters 50 flüssigkeitsdicht und luftdicht zu verschließen, wird die Platine 56 auf die Oberseite der flachgedrückten Mundrolle 54 aufgesetzt und dann angesiegelt. Dadurch entsteht eine flüssigkeitsdichte und luftdichte Verbindung zwischen der Unterseite der Platine 56 und der Oberseite der flachgedrückten Mundrolle 54.

Der Innenraum des Behälters 50 ist dann flüssigkeitsdicht und luftdicht verschlossen. Wenn sich ein Kopfraumgas in einem Kopfraum zwischen einem Flüssigkeitsspiegel im Behälter 50 und der Unterseite der Platine 56 zusammenzieht, kann im Innenraum des Behälters 50 ein Unterdruck entstehen. Eine Verformung des Mantels 52 und/oder der Platine 56 wird dann in der bereits beschriebenen Art und Weise dadurch vermieden, dass der gewölbte Boden 58 wenigstens ein Stück weit nach oben, also in Richtung der Platine 56, eingezogen wird.

Fig. 16 zeigt einen erfindungsgemäßen Behälter 70 gemäß einer dritten Ausführungsform der Erfindung. Der Behälter 70 weist einen Mantel 72 auf und einen in Fig. 16 nicht erkennbaren Boden. Der Boden ist in gleicher Weise ausgebildet und mit dem Mantel 52 verbunden wie bei dem Behälter 10 der Fig. 1 bis 8. Der Mantel 72 weist vor dem Verschließen des dem Boden gegenüberliegenden oberen Endes eine kreiszylindrische Form auf. Um den Behälter 70 zu verschließen, wird ein dem Boden gegenüberliegendes oberes Ende des Mantels 72 so zusammengedrückt, dass sich ein Verschlussstreifen 74 aus mindestens zwei parallel zueinander angeordneten und aneinander anliegenden Materiallagen des Mantels 72 ergibt. In dem Bereich, in dem eine Überlappung 76 liegt, liegen im Bereich des Verschlussstreifens 74 dann infolgedessen drei Materiallagen aufeinander. Dieser Bereich des Verschlussstreifens 74 ist in Fig. 16 mit der Bezugsziffer 78 markiert. Im Bereich des Verschlussstreifens 74 werden die aneinander anliegenden Materiallagen miteinander verklebt oder aneinander angesiegelt. Dadurch ist der Behälter 70 an seinem, dem Boden gegenüberliegenden Ende flüssigkeitsdicht und luftdicht verschlossen. Der gewölbte Boden verhindert dann, wenn ein Unterdruck im Innenraum des Behälters 70 entsteht, eine Verformung der für einen Verbraucher sichtbaren Außenseite des Behälters 70, insbesondere des Mantels 72.

Fig. 17 zeigt eine weitere Ansicht des Behälters 70 der Fig. 16. In dieser Ansicht gut zu erkennen ist, dass das obere Ende des Mantels 72 zu dem Verschlussstreifen 74 zusammengedrückt wurde.

Fig. 18 zeigt eine weitere Ansicht des Behälters 70 der Fig. 16, wobei der Verschlusstreifen 74 von der Seite her dargestellt ist. Im Bereich des Verschlussstreifens 74 ist der Mantel 72 zusammengedrückt worden und die im Bereich des Verschlussstreifens 74 aufeinander liegenden Materiallagen sind flüssigkeitsdicht und luftdicht miteinander verbunden worden.

## Patentansprüche

1. Behälter aus Papier oder papierähnlichem Material mit einem Boden und einem, insbesondere hülsenartigen, Mantel, wobei der Boden und der Mantel als separate Teile aus Papier oder papierähnlichem Material gebildet und miteinander verbunden sind und wobei der Boden und der Mantel mittels einer umlaufenden ersten Zarge flüssigkeitsdicht und luftdicht miteinander verbunden sind, **dadurch gekennzeichnet, dass** eine Bodenfläche des Bodens vom Innenraum des Behälters aus gesehen wenigstens abschnittsweise nach außen gewölbt ist und ein unterer Rand der ersten Zarge, die den Boden und den Mantel verbindet, eine Standfläche für den Behälter bildet.

2. Behälter nach Anspruch 1, **dadurch gekennzeichnet, dass** die wenigstens abschnittsweise nach außen gewölbte Bodenfläche von einem umlaufenden Bodenkragen umgeben ist, wobei der Bodenkragen vollständig in der ersten Zarge, die den Mantel und den Boden verbindet, aufgenommen ist, wobei insbesondere der Bodenkragen zumindest an seinem oberen Rand, an dem der Bodenkragen in die Bodenfläche übergeht, stoffschlüssig mit der Innenseite des Mantels verbunden ist, insbesondere an die Innenseite des Mantels angesiegelt ist.

3. Behälter nach wenigstens einem der vorstehenden Ansprüche, **dadurch gekennzeichnet, dass** in einer Schnittansicht des Behälters gesehen, wobei die Schnittebene eine Mittellängsachse des Behälters enthält, der tiefste Punkt des nach außen gewölbten Bodens maximal um das einfache bis zweifache der Materialstärke des Bodens, insbesondere um 1mm bis 2mm, oberhalb der Standfläche des Behälters angeordnet ist und/oder dass in einer Schnittansicht des Behälters gesehen, wobei die Schnittebene eine Mittellängsachse des Behälters enthält, der tiefste Punkt auf der Innenseite des nach außen gewölbten Bodens um 4mm bis 10mm unterhalb des Übergangs zwischen der Bodenfläche und dem Bodenkragen angeordnet ist.

4. Behälter nach wenigstens einem der vorstehenden Ansprüche, **dadurch gekennzeichnet, dass** in einer Schnittansicht des Behälters gesehen, wobei die Schnittebene eine Mittellängsachse des Behälters enthält, die gesamte Bodenfläche nach außen gewölbt ist.

5. Behälter nach wenigstens einem der vorstehenden Ansprüche, **dadurch gekennzeichnet, dass** der Boden am Übergang zwischen Bodenkragen und Bodenfläche eine ringförmige Einprägung aufweist und/oder dass die Bodenfläche mehrere strahlenförmig auf den Mittelpunkt der Bodenfläche zulaufende linienförmige Einprägungen aufweist, wobei insbesondere
die strahlenförmig angeordneten linienförmigen Einprägungen wenigsten teilweise von der ringförmigen Einprägung ausgehen.

6. Behälter nach wenigstens einem der vorstehenden Ansprüche, **dadurch gekennzeichnet, dass** ein Deckel aus Papier oder papierähnlichem Material vorgesehen ist und dass der Deckel und der Mantel flüssigkeitsdicht und luftdicht miteinander verbunden sind.

7. Behälter nach wenigstens einem der vorstehenden Ansprüche 1 bis 5, **dadurch gekennzeichnet, dass** ein dem Boden gegenüberliegendes Ende des Mantels flüssigkeitsdicht und luftdicht verschlossen ist.

8. Behälter nach Anspruch 7, **dadurch gekennzeichnet, dass** das dem Boden gegenüberliegende Ende des Mantels mit einer Platine aus Papier oder papierähnlichem Material, aus Kunststoff oder aus metallischem Material, insbesondere Aluminium, flüssigkeitsdicht und luftdicht verschlossen ist.

9. Behälter nach Anspruch 7, **dadurch gekennzeichnet, dass** der Mantel an dem, dem Boden gegenüberliegenden Ende des Mantels in Form zweier parallel zueinander angeordneten Materiallagen zusammengedrückt ist, wobei die Materiallagen miteinander verklebt oder versiegelt sind, so dass der Mantel an dem, dem Boden gegenüberliegenden Ende flüssigkeitsdicht und luftdicht verschlossen ist.

10. Verfahren zum Herstellen eines Behälters nach wenigstens einem der vorstehenden Ansprüche, **gekennzeichnet durch** Wölben einer Bodenfläche des Bodens vom Innenraum des Behälters aus gesehen nach außen.

11. Verfahren nach Anspruch 10, **gekennzeichnet durch** Verbinden des Bodens mit dem Mantel mittels der ersten Zarge und Ansaugen der Außenseite der Bodenfläche nach dem Verbinden zum Wölben des Bodens und/oder Druckbeaufschlagen der Innenseite des Bodens, die dem Innenraum des Behälters zugewandt ist, zum Wölben des Bodens, insbesondere **gekennzeichnet durch** seitliches Abstützen einer Innenseite der Zarge zwischen Mantel und Boden beim Wölben des Bodens, insbesondere, **gekennzeichnet durch** seitliches Abstützen der Innenseite der Zarge über die gesamte Höhe der Innenseite der Zarge beim Wölben des Bodens.

12. Verfahren nach Anspruch 10 oder 11, **gekennzeichnet durch** Einprägen einer ringförmigen Einprägung in einen flächigen, insbesondere kreisrunden, Materialzuschnitt für den Boden und Verformen des Materialzuschnitts zu einem topfartigen Bodenrohling mit einem umlaufenden Bodenrohlingkragen und einer Bodenrohlingfläche, wobei die ringförmige Einprägung am Bodenrohling innerhalb des Bodenrohlingkragens angeordnet ist und zwischen der Einprägung und dem Übergang zwischen Bodenrohlingkragen und Bodenrohlingfläche ein Abstand liegt, wobei insbesondere der Abstand zwischen der Einprägung und dem Übergang zwischen Bodenrohlingkragen und Bodenrohlingfläche zwischen 1mm und 6mm, vorzugsweise zwischen 2mm und 3mm, liegt.

13. Verfahren nach Anspruch 12, **gekennzeichnet durch** Verbinden von Bodenrohling und Mantel mittels der ersten Zarge, so dass die Einprägung am oberen Ende der ersten Zarge angeordnet ist, insbesondere **gekennzeichnet durch** Ansiegeln des Bodenrohlingkragens an die Innenseite des Mantels wenigstens in einem umlaufenden Siegelbereich unterhalb der Einprägung, wobei sich der Siegelbereich bis zu der Einprägung erstreckt.

14. Verfahren nach wenigstens einem der Ansprüche 10 bis 13, **gekennzeichnet durch** Vorformen eines, insbesondere kreisrunden, flächigen Materialzuschnitts zu einem topfartigen Boden mit einem umlaufenden Bodenkragen und einer Bodenfläche, wobei ausgehend von einem umlaufenden Übergang zwischen dem Bodenkragen und der Bodenfläche die Bodenfläche nach außen gewölbt ist, und Verbinden des vorgeformten Bodens mit dem Mantel mittels der ersten Zarge.

15. Verfahren nach wenigstens einem der Ansprüche 10 bis 14, **gekennzeichnet durch** flüssigkeitsdichtes und luftdichtes Verschließen eines dem Boden gegenüberliegenden Ende des Mantels mittels eines Deckels aus Papier oder papierähnlichem Material, durch flüssigkeitsdichtes und luftdichtes Verschließen eines dem Boden gegenüberliegenden Ende des Mantels mittels einer Platine aus Papier oder papierähnlichem Material, aus Kunststoff oder metallischem Material, insbesondere Aluminium, oder durch flüssigkeitsdichtes und luftdichtes Verschließen eines dem Boden gegenüberliegenden Ende des Mantels durch Zusammendrücken des Mantels in Form zweier parallel zueinander angeordneten Materiallagen, wobei die Materiallagen miteinander verklebt oder versiegelt sind.
